# FASCICULE DE BREVET EUROPEEN

(11) **EP 0 628 120 B1**
(45) Date de publication et mention de la délivrance du brevet: **03.12.1997**
(21) Numéro de dépôt: 92909605.5
(22) Date de dépôt: 30.03.1992
(51) Int. Cl.: E04F 19/02, E04F 13/00, B44C 7/02

(54) **PROFILE DE FIXATION POUR TENTURES A FINITION INVISIBLE**
VORRICHTUNG ZUR UNSICHTBAREN BEFESTIGUNG VON WANDTEPPICHEN
FASTENING SECTION FOR WALL HANGINGS WITH INVISIBLE FINISHING

(30) Priorité: 15.04.1991 FR 9104572; 21.10.1991 FR 9112951
(43) Date de publication de la demande: 14.12.1994
(73) Titulaire: S.A.R.L. PROFILFIX, 66820 Vernet-les-Bains (FR)
(72) Inventeur: DELAUNAY, Gérard, F-83830 Bargemon (FR); ISAIA, François Xavier, F-06300 Nice (FR)
(74) Mandataire: Hautier, Jean-Louis
(86) Numéro de dépôt international: FR9200284
(87) Numéro de publication internationale: WO9218722

(56) Documents cités:
- WO-A-81/00234
- FR-A- 2 570 651
- US-A- 4 625 490
- US-A- 4 676 016

## Description

La présente invention concerne un dispositif de fixation pour tentures murales ou autres, à finition invisible, en particulier, nappes et tissus, naturels et synthétiques.

Le document FR-A-2.471.464 concerne un dispositif de revêtement mural et son procédé de pose. Ce dispositif est caractérisé en ce qu'il est constitué par des baguettes en matériau quelconque approprié de section rectangulaire pleine ou évidée, fixées par tous moyens appropriés sur le pourtour de la surface à recouvrir, à une distance de planchers, murs ou plinthes légèrement inférieure à l'épaisseur dudit revêtement, lesdites baguettes étant munies sur leur face tournée vers lesdits plafonds, murs, planchers ou plinthes d'un élément fortement adhésif retenant le bord du revêtement engagé et pincé dans l'intervalle entre baguette et paroi antagoniste.

Ce dispositif propose d'utiliser des éléments fortement adhésifs pour la fixation des revêtements muraux. Outre le fait que ces éléments perdent à la longue leur pouvoir adhésif, ce dispositif laisse un espace entre la baguette et le plafond, le mur ou la plinthe adjacents, ce qui n'est pas esthétique, ni hygiénique, puisque cette disposition créée des "nids de poussière".

Pour ces raisons, l'invention comporte une bavette souple, ce qui permet une adaptation du dispositif à toutes les parois avec une tolérance due à la souplesse de la bavette. Cette bavette permet un pincement régulier de toutes les sortes de revêtements muraux entre le profilé qui porte la bavette et la paroi adjacente.

Dans ce domaine, le demandeur a proposé, dans sa demande de brevet numéro 91.04572 déposée le 15 avril 1991, un profilé spécifique comportant une bavette souple de blocage du tissu, un chant biseauté pour recevoir le bord du tissu, une bande adhésive double-face pour l'ajustage droit-fil du tissu et une pince destinée au blocage de l'ouate par son bord.

Mais un tel profilé ne peut être utilisé dans des cas particuliers tels que ceux concernant les encoignures de portes et fenêtres, les angles exigus et tous les cas où l'étroitesse des panneaux rend l'exécution difficile à cause de la trop grande largeur du profilé.

D'autre part, la forme de la bavette proposée dans ce profilé à lèvre parallèle au chant biseauté ne permet pas, dans tous les cas, une retenue suffisante du tissu entre elle et la partie en vis-à-vis.

Le dispositif selon la présente invention vise à remédier notamment à ces inconvénients.

Selon une première caractéristique, l'invention a pour objet un dispositif de fixation des tentures constitué d'un profilé qui présente une première face destinée à être appliquée contre la surface d'appui et une deuxième face opposée à cette première face, caractérisé en ce que la première face est prolongée par un chant sur lequel est fixée, en retrait de la première face, une bavette souple comportant deux lèvres disposées en forme de V qui affleurent selon un même plan perpendiculaire aux première et seconde faces, les deux lèvres assurant le blocage de la tenture contre la surface adjacente perpendiculaire à la surface d'appui.

Selon un mode préférentiel de réalisation, les deux lèvres de la bavette souple sont disposées en éventail, avec une première lèvre arrondie située du côté opposé à la surface opposée à la surface d'appui du profilé et une seconde lèvre située du côté de la face d'appui.

Le dispositif représente une face supérieure plane et n'a qu'une faible largeur pour permettre la pose des tentures sur des surfaces étroites, cette face est contrecollée d'un ruban adhésif double-face.

Il comporte une pince débouchant au niveau de la face supérieure du profilé destiné à assurer la retenue d'un doublage en ouate ou molleton.

La pince est pourvue en extrémité vers le bas, d'une lèvre crantée ou à languette, destinée à assurer la prise du molleton dans ladite pince.

Le dispositif comporte une réservation délimitée par le profilé, la bavette, la surface d'appui et la surface adjacente.

La réservation est constituée, au niveau du profilé, par un chant en biseau.

Selon une première variante de réalisation destinée à la pose des nappes et tissus à l'exclusion des nappes de doublage, ouates, molletons, etc, ce profilé est simplement constitué d'un profilé du type latte de faible largeur dit "jonc", dans le jargon des gens de métier, d'une largeur de l'ordre de 15 mm y compris la largeur de la bavette. Ce profilé dont la largeur est réduite de moitié par rapport à un profilé avec pince, permet de tapisser des surfaces étroites, jusqu'à 30 mm de largeur, à partir de deux profilés dont les chants opposés à la bavette sont disposés côte-à-côte. Dans ce cas et selon une autre caractéristique, toute la face supérieure du profilé de faible largeur sur laquelle vient reposer le tissu tendu est contrecollé d'un ruban adhésif double face. Selon une autre variante, dans le cas où le profilé est destiné à recevoir une ouate ou molleton par l'intermédiaire d'un logement longitudinal s'ouvrant sur la face supérieure et fermé par une pince s'étendant sur toute la largeur : ladite pince est pourvue sur la partie inférieure de son extrémité d'une languette dirigée vers le bas et inclinée en direction du fond de la pince pour assurer une retenue de la ouate avec effet anti-retour à la manière d'un harpon.

Le profilé en quoi consiste l'invention est réalisé en matière synthétique blanche, par exemple PVC. Ses caractéristiques et avantages ressortiront dans la description qui va suivre en référence aux dessins annexés ; la figure 1 est une vue en perspective du profilé formant le dispositif selon l'invention, la figure 2 représente la disposition des profilés dans un angle de mur derrière une porte vue de face. La figure 3 est la vue grossie en coupe de cette disposition. La figure 4 montre une vue en perspective du profilé avec pince.

Ce dispositif est constitué d'un mince profilé blanc. Vu en coupe, comme illustré en figure 1, il s'inscrit globalement dans un contour de latte parallélépipèdique, tel que représenté posé à chant à l'échelle agrandie, il comporte, à son dos 1, une semelle plane par laquelle il est adapté à être appliqué sur une paroi à tapisser. Cette face d'appui arrière 1 est prolongée à son extrémité inférieure par une courte arête 2 définissant un chant perpendiculaire ou non. A son extrémité opposée, le dos 1 est prolongé par un chant 3 en biseau dont l'angle aigu extrême définit le bord supérieur de la face opposée 4 qui lui fait suite. Cet angle est bordé par une bavette souple 5 par exemple rapportée par collage ou soudage dans une cavité ou une feuillure 11. Cette bavette longitudinale 5 striée ou non, présente en coupe deux lèvres 5a et 5b en éventail. En variante, la partie biseautée 3 peut être remplacée par une feuillure ou une gorge assurant le même dégagement que le biseau pour loger le bord du tissu tendu. La face 4 est destinée à recevoir clous ou aiguilles si ces moyens de pose sont préférés au collage du dos 1. Cette face 4 est contrecollée d'un ruban adhésif double face 13 dans toute sa largeur. Ce dispositif permet un affichage provisoire du tissu et contribue à son blocage en tension.

Les figures 2 et 3 montrent un cas courant d'utilisation du dispositif selon l'invention : sur la figure 2, est représenté l'angle de deux murs dans l'un desquels se situe une porte ; la bande étroite située entre l'angle des deux murs et le chambranle de la porte est équipée de deux profilés en quoi consiste la présente invention. En détail agrandi, la vue en coupe de ces deux profilés figure 3, où ils s'opposent par leurs chants 2, leurs bavettes respectives en appui, l'une contre le tour de porte en saillie par rapport au mur M1, l'autre contre le mur M2. Ce dispositif permet la pose du tissu dans l'encoignure étroite comprise entre la porte et le mur M2. Dans le cas illustré en figure 4 où le profilé est destiné à recevoir également un molleton en sous-couche de la toile, il comporte en outre une pince crantée 7 adaptée à serrer à sa place le molleton par son bord. Une lèvre arrondie et crantée définit l'extrémité d'une mâchoire de pincement 12 occupant la partie avancée de la face supérieure 3 du profilé. Cette mâchoire délimite l'accès à un logement longitudinal 6 destiné à recevoir le bord de la nappe en molleton.

Les deux lèvres 5a et 5b de la bavette souple sont disposées en éventail, avec une première lèvre 5a supérieure arrondie vers la face opposée à la surface d'appui du profilé et prolongeant le même plan que la face 8 et une seconde lèvre 5b perpendiculaire au chant 3.

## Revendications

1. Dispositif de fixation des tentures constitué d'un profilé qui présente une première face destinée à être appliquée contre la surface d'appui et une deuxième face opposée à cette première face, caractérisé en ce que la première face est prolongée par un chant sur lequel est fixée, en retrait de la première face, une bavette (5) souple comportant deux lèvres (5a et 5b) disposées en forme de V qui affleurent selon un même plan perpendiculaire aux première et seconde faces, les deux lèvres assurant le blocage de la tenture contre la surface adjacente perpendiculaire à la surface d'appui.

2. Dispositif, selon la revendication 1, caractérisé en ce que les deux lèvres (5a et 5b) de la bavette souple sont disposées en éventail, avec une première lèvre (5a) arrondie, située du côté opposé à la face opposée à la surface d'appui du profilé et une seconde lèvre (5b) située du côté de la surface d'appui.

3. Dispositif, selon l'une quelconque des revendications 1 ou 2 caractérisé en ce qu'il représente une face supérieure (8) plane et n'a qu'une faible largeur pour permettre la pose des tentures sur des surfaces étroites, cette face (8) est contrecollée d'un ruban adhésif double-face (13).

4. Dispositif, selon l'une quelconque des revendications 1, 2 ou 3 caractérisé en qu'il comporte une pince débouchant au niveau de la face supérieure du profilé destiné à assurer la retenue d'un doublage en ouate ou molleton

5. Dispositif, selon la revendication 4 caractérisé en ce que la pince (12) est pourvue en extrémité vers le bas, d'une lèvre crantée (7) ou à languette, destinée à assurer la prise du molleton dans ladite pince (12).

6. Dispositif, selon l'une quelconque des revendications 1 à 5 caractérisé en ce qu'il comporte une réservation délimitée par le profilé, la bavette (5), la surface d'appui et la surface adjacente.

7. Dispositif, selon la revendication 6 caractérisé en ce que la réservation est constituée, au niveau du profilé, par un chant (3) en biseau.

## Patentansprüche

1. Vorrichtung zur Befestigung von Wandbehängen, bestehend aus einem Profil, das eine erste Wange, dazu bestimmt gegen die Stützfläche angesetzt zu werden und eine der ersten Wange gegenüberliegende zweite Wange aufweist, dadurch gekennzeichnet, daß die erste Wange durch eine Kante verlängert wird, auf der vertieft zur ersten Wange eine flexible Einführung (5) mit zwei Lippen (5a und 5b) in V-Form befestigt ist, wobei die beiden Lippen gemäß einer gleichen perpendikulären Ebene bündig mit den beiden Wangen sind und die Blockierung des Wandbehangs gegen die benachbarte Fläche perpendikulär zur Stützfläche gewährleisten.

2. Vorrichtung gemäß Anspruch 1, dadurch gekennzeichnet, daß die beiden Lippen (5a und 5b) der flexiblen Einführung fächerförmig angeordnet sind, mit einer ersten abgerundeten Lippe (5a), die sich gegenüber der der Stützfläche des Profils gegenüberliegenden Wange befindet, und einer zweiten Lippe (5b) auf der Seite der Stützfläche.

3. Vorrichtung gemäß irgendeinem der Ansprüche 1 oder 2, dadurch gekennzeichnet, daß sie eine obere Seite (8) aufweist mit einer geringen Breite, um das Anbringen des Wandbehangs auf schmalen Oberflächen zu ermöglichen; diese Seite (8) ist geklebt mit einem doppelseitigen Klebeband (13).

4. Vorrichtung gemäß irgendeinem der Ansprüche 1, 2 oder 3, dadurch gekennzeichnet, daß sie eine Klemme aufweist, die auf der Ebene der oberen Fläche des Profils mündet, dazu bestimmt den Halt eines Futters aus Watte oder Moll zu gewährleisten.

5. Vorrichtung gemäß Anspruch 4, dadurch gekennzeichnet, daß die Klemme (12) am Ende nach unten mit einer gezahnten oder mit Federkeil ausgerüsteten Lippe (7) versehen ist, dazu bestimmt, den Halt des Molls in der besagten Klemme (12) zu sichern.

6. Vorrichtung gemäß irgendeinem der Ansprüche 1 bis 5, dadurch gekennzeichnet, daß sie eine durch das Profil, die Einführung (5), die Stützfläche und die benachbarte Fläche begrenzte Aussparung aufweist.

7. Vorrichtung gemäß Anspruch 6, dadurch gekennzeichnet, daß die Aussparung an dem Profil durch eine abgeschrägte Kante (3) gebildet wird.

## Claims

1. System for fixing wall hangings comprising a section presenting a first face for application against the backing and a second face opposite this first face characterized in that
the first face is extended by an edge on which is fixed, set back from the first face, a flexible flap (5) with two lips (5a, 5b) arranged in the form of a V which are flush in a same perpendicular plane with the first and second faces, the two lips securing the hanging against the adjacent surface perpendicular to the backing surface.

2. Device according to claim 1, wherein
the two lips (5a and 5b) of the flexible flap are arranged in fan form with a first lip (5a), rounded, situated on the opposite side to the face opposite the backing surface of the section and a second lip (5b) situated on the side of the backing surface.

3. Device according to any one of claims 1 or 2, wherein
it represents a flat upper face (8) and only has a slight width to enable laying of wall hangings on straight surfaces, a double-sided adhesive tape (13) being stuck on this face (8).

4. Device as per any one of claims 1, 2 or 3, wherein
it includes a pinching system which opens at the level of the upper face of the section and is designed to hold cotton wadding or woven fabric backing.

5. Device according to claim 4, wherein
the pinching system (12) is fitted at the end towards the bottom with a notched lip (7) or tongue to hold the material in the said pinching device (12).

6. Device according to any one of claims 1 to 5, wherein
it comprises a reservation bounded by the section, the flap (5), the bearing surface and the adjoining surface.

7. Device according to claim 6, wherein
the reservation consists of a feathered edge (3) at the section level.
